# EUROPÄISCHE PATENTSCHRIFT

(11) **EP 1 726 529 B1**
(45) Veröffentlichungstag und Bekanntmachung des Hinweises auf die Patenterteilung: **23.02.2011**
(21) Anmeldenummer: 05104502.9
(22) Anmeldetag: 25.05.2005
(51) Int. Cl.: B65D 17/40

(54) **Deckel mit Führungssäulen für einen Behälter**
Closure with guide columns for a container
Couvercle avec des colonnes de guidage pour un conteneur

(43) Veröffentlichungstag der Anmeldung: 29.11.2006
(73) Patentinhaber: Ball Packaging Europe GmbH, 40880 Ratingen (DE)
(72) Erfinder: Kasper, Wolfgang, 38106 Braunschweig (DE)
(74) Vertreter: Eisenführ, Speiser & Partner

(56) Entgegenhaltungen:
- EP-A- 0 283 534
- WO-A-02/28738
- DE-U1- 20 206 956
- DE-U1-202004 000 080
- US-A- 3 430 593

## Beschreibung

Die Erfindung betrifft einen Deckel für Behälter mit einem Randbereich zum - vorzugsweise dichten und bleibenden - Verbinden mit dem aus Rumpf und Boden bestehenden Behälterkörper. Solche Behälter gibt es für vielerlei Zwecke, z.B. zum Befüllen mit Lebensmitteln oder Getränken. Die zum Verschliessen dienenden Deckel können dazu mit Grifflasche versehene Aufreissbereiche aufweisen zum nicht rückgängig zu machenden Freilegen einer Entnahmeöffnung, wie dies vor allem von Getränkedosen her bekannt ist.

Aus der Druckschrift EP-A-0 283 534ist ein Deckel für einen dosenförmigen Behälter bekannt, wobei der Deckel aus einer mehrschichtigen Anordnung verschiedener Materialien besteht. Auf der Oberseite des Deckels ist eine Zuglasche angeordnet, die durch den .Benutzer mit dem Ziel des Öffnens des Behälters angehoben werden kann, wobei durch die Anordnung der Zuglasche eine Hebelwirkung entsteht und ein vorbestimmter Teil des Deckels aufgebrochen wird. Zum Anheben der Zuglasche und zum Bereitstellen der Hebelwirkung ist die Zuglasche mittels zweier Erhöhungen auf der Oberfläche des Deckels befestigt, so dass bei dem einseitigen Anheben der Zuglasche durch den Benutzer mittels der Vorsprünge ein Drehpunkt bei der einseitig nach oben gerichteten Bewegung der Zuglasche gebildet wird.

Die Druckschrift WO 02/28738 A1 offenbart der Weiteren eine leicht zu öffnende Dose für pulverförmige Stoffe, wobei eine im wesentlichen von einer Deckeloberfläche schräg nach oben gerichtete Zuglasche derart ausgebildet, dass nach dem Aufbringen einer Zugkraft auf die Zuglasche durch Aufreißen an einer vorbestimmten Stelle eine Öffnung in dem Deckel gebildet wird. Die Zuglasche weist einen derartigen schrägen Winkel zu der Hauptoberfläche des Deckels auf, dass für den Benutzer ein ergonomisches Anfassen gewährleistet ist.

Die Druckschrift DE 2002 06 956 U1 offenbart einen Deckel für einen Behälter, wobei der Deckel eine im wesentlichen horizontale Oberseite aufweist. Der Deckel besteht aus mehreren Elementen, die mittels einer Rastverbindung verbunden sind. Die Öffnung des Deckels durch den Benutzer erfolgt durch eine Aufwärtsbewegung eines einseitigen befestigen Aufbrechrings, wobei mittels einer vorgeformten Niet der Aufbrechring auf einem Deckelelement befestigt ist und bei ursprünglich verschlossener Dose im wesentlichen parallel zur Ebene des Deckels liegt. Nach einem einseitigen Anheben des Aufbrechrings wird eine Trinköffnung gebildet, die durch Verdrehen eines entsprechenden Deckelelementes wieder geschlossen werden kann.

Die Druckschrift DE 20 2004 000 080 U1 offenbart einen Transportbehälter für eine Wasserpflanze, wobei an einem Deckel, der mit Rastelementen auf einer im wesentlichen zylindrischen Dose des Transportbehälters angeordnet ist, mittels einer Niet eine Betätigungslasche einseitig befestigt ist. Wird die Betätigungslasche an ihrer längeren Seite durch einen Benutzer aus der Ruhestellung parallel zu der Deckelebene nach oben von der Deckelebene wegbewegt, so bildet der Niet einen Drehpunkt für die als zweiarmiger Hebel ausgebildete Betätigungslasche, und es erfolgt ein Aufreißen der Deckelfläche entsprechend einer vorbestimmten Sollbruchlinie.

Die Druckschrift US 3,430,593 zeigt ein Verfahren zur Herstellung einer Dose mit einer Zuglasche, wobei diese Zuglasche bei der Herstellung des Deckels in einer im wesentlichen senkrecht zu der Fläche des Deckels verlaufenden Richtung angeordnet ist. Im geschlossenen Zustand des Deckels wird die Zuglasche derart umgebogen, dass sie parallel zu der Fläche des Deckels ausgerichtet ist. Zum Öffnen des Deckels ist es erforderlich, dass der Benutzer die Lasche anhebt, bis sie annährend senkrecht zur Fläche des Deckels steht und dann verdreht, so dass in Verbindung mit einer Sollbruchlinie ein Teil der Deckelfläche aufgebrochen und die Dose somit geöffnet wird.

Der vorliegenden Erfindung liegt demgegenüber die Aufgabe zugrunde, einen Deckel für Behälter derart weiter zu entwickeln, dass bei der Herstellung des Deckel an diesem Mittel vorgesehen werden, die es ermöglichen, an dem Deckel einen oder mehrere zusätzliche Elemente so anzubringen, dass sie in einer in vorbestimmter Beziehung zur Deckelachse stehenden Richtung relativ zum Deckel linear bewegt werden können.

Diese zusätzlichen Elemente selbst sind nicht Gegenstand der Erfindung. Lediglich als Beispiel sei ein Element zum sicheren Wieder-Verschliessen der Deckelöffnung genannt.

Erfindungsgemäß wird diese Aufgabe mit den im Patentanspruch 1 angegebenen Merkmalen gelöst.

Von seiner Herstellung her weist der Deckel gemäss der vorliegenden Erfindung in dem im Wesentlichen ebenen Bereich des von dem zur Verbindung mit dem Behälterkörper dienen Randbereich umgebenen Deckelspiegels wenigstens ein oder mehrere stift- oder säulenartige Führungselemente auf. Diese sind im Wesentlichen mit ihrer Achse etwa parallel zur senkrecht gegenüber dem Deckelspiegel verlaufenden Achse des Deckels ausgerichtet. An Führungselement(en) kann gemäß den vorstehenden Angaben eine entsprechende Einrichtung als ein dichtendes Verschlusselement oder dergleichen linear relativ zum Deckelspiegel und etwa in Richtung der Achse (Deckelachse) sicher geführt bewegt werden.

Bei einem Deckel mit durch einen Öffnungsrand begrenzter Öffnung ist das Führungselement oder sind die Führungselemente vorzugsweise zwischen dem Randbereich und der Öffnung angeordnet.

Die Führungselemente können sich vorzugsweise, je nach Verwendungszweck, von der Deckeloberseite und/oder von der Deckelunterseite aus erstrecken.

Weitere vorteilhafte Ausgestaltungen des erfindungsgemäßen Deckels ergeben sich aus den abhängigen Ansprüchen.

Die Erfindung wird nachfolgend an Hand schematischer Zeichnungen an Beispielen nachfolgend näher erläutert. Es zeigen
- Fig. 1: einen Behälter im Axial-Schnitt, verschlossen mit einem Deckel, der gemäß der Erfindung hergestellt ist.
- Fig. 2: den Deckel gemäß der Fig. 1 in größerem Maßstab und in Aufsicht.
- Fig. 3: den Deckel nach Fig. 2 im Querschnitt.
- Fig. 4a: im Ausschnitt und Draufsicht einen Deckelspiel mit Füll- und/oder Entnahmeöffnung, vor der Ausformung der Führungselemente.
- Fig. 4b: in perspektivischer Darstellung den Deckelausschnitt nach Fig. 4a nach der Ausformung der Führungselemente.
- Fig. 5: in perspektivischer Darstellung Führungselemente mit verschieden Beispielen ihrer Querschnittsgestalt.
- Fig. 6: im Ausschnitt und Querschnitt eine weitere Ausführungsform eines Deckels nach der Erfindung.

Figur 1 zeigt einen typischen Behälterkörper 4, wie er z. B. aus Blech durch Tiefziehen und Abstrecken für Getränke üblich ist. Er umfasst einen zylindrischen Rumpf 5 mit Längsachse 9 und einen einstückig mit dem Rumpf verbundenen Boden 6. Der Behälterkörper ist nicht Teil der Erfindung. Mit dem Behälterkörper 4 ist ein gemäß der Erfindung ausgebildeter bzw. hergestellter Deckel durch eine über den Deckelrand 2 ausgebildete dichte und bleibende Naht.

Der Deckel 1 weist einen "Deckelspiegel" (als Panel oder zentraler Bereich auf), der im Wesentlichen eben ist und von dem Deckelrand 2 über eine Dämpfungssicke (chuck wall) verbunden ist. Der Deckelspiegel weist im dargestellten Beispiel drei Führungselemente 7 und 8 auf. Die beiden Führungselemente 7 erstrecken sich nach oben, währende das Führungselement sich vom Spiegel 3 nach unten oder Innen erstreckt. Alle drei Elemente sind parallel zu einander und parallel zur Achse 9 des Deckels 1 angeordnet. Sie können sich über eine Länge zwischen 5 und 15 mm erstrecken.

Im Beispiel der **Figuren 1 bis 3** ist der Querschnitt der Führungselemente 7, 8 etwa kreisrund. Wie in Fig. 5 an Beispielen 31, 32, und 33 gezeigt, kann der Querschnitt aber auch ganz anders sein. Die Form des Querschnitts hängt von dem Verwendungszweck, also von der Art der an den Elementen zu führenden Einrichtung ab, die selbst nicht Gegenstand der Erfindung ist.

Der Querschnitt ist über die (führende) Länge der Führungselemente gleich bleibend. Die Achse jedes Führungselementes hat mit der Ebene des Deckelspiegels einen Winkel "a" zwischen 80° und 90°, ist also im Wesentlichen parallel zur Achse 9 des Deckels verläuft.

Der in **Figuren 2 und 3** gezeigte Deckel ist mit einer durch einen Öffnungsrand 10 begrenzten Füll- und/oder Entnahmeöffnung 11 hergestellt, die im Deckelspiegel 3 außermittig angeordnet ist. Die beiden äußeren Führungselemente 7 sind nahe dem Öffnungsrand 10 und sich diametral gegenüber liegend angeordnet. Ihr Abstand vom Öffnungsrand 10 beträgt vorteilhaft 0 bis 5 mm. Das unterseitige Führungselement 8 ist in diesem Fall in Fluchtung zu dem einen außenseitigen Führungselement 7 platziert. Die Öffnung ist relativ groß.

Die Führungselemente können auf verschiedene Weise bei der Herstellung des Deckels erzeugt oder geformt werden. **Figuren 4a und 4b** zeigen am Beispiel eines Deckels aus Blech die Formung der Führungselemente durch Biegen des Deckelbleches. Dazu sind im gezeigten Beispiel beim Erzeugen der durch den Öffnungsrand 17 begrenzten Öffnung 16 im Deckelspiegel 15 zwei sich gegenüberliegende Blechlappen 18 belassen. An ihrer Ansatzstelle am Öffnungsrand 17 sind sie bei 19 beidseitig eingeschnitten unter Belassung eines Brückenbereiches 20. An diesem sind die Lappen um etwa 90° zum Deckelspiegel abgebogen (Biegestelle 20a) und zu einem Zylinder 18a eingerollt.

Auch können die Führungselemente durch Tiefziehen oder dgl. direkt aus dem Deckelmaterial erzeugt werden.

Auch können zum Erzeugen der Führungselemente Spritzgusstechniken im Rahmen der Herstellung des Deckels eingesetzt werden. So können die Führungselemente unter Verwendung einer Kunststoffmasse unter Anwendung von Druck und erhöhter Temperatur zusammen mit einer zusammenhängenden Kunststoffschicht durch "Druckformen" auf das Material des Deckelspiegels aufgetragen werden. Auch können Deckel und Führungselemente als Einheit aus einem nicht metallischen Material ausgeformt werden.

Als Beispiel für eine dieser "Druck"-Techniken ist in Fig. 6 im Schnitt und im Ausschnitt aus dem metallischen Deckelspiegel eine entlang des Randes 42 der Öffnung 41 im Spiegel eine zusammenhängende Kunststoffschicht 43 bei der Herstellung des Deckels durch Druckformen aufgebracht worden, die im gezeigten Beispiel auch den Öffnungsrand 42 zumindest teilweise umgreift (bei 43a) und einstückig angebracht die Führungselemente 43b aufweist.

Es kann auch ein im Schnitt u-förmiges Umgreifen des Öffnungsrandes erfolgen, so dass mit der Schicht 43 ein bleibendes Anbringen der Führungsstäbe am Rand der Öffnung erreicht wird, das nicht ohne Zerstörung vom Deckel abgetrennt werden kann.

Es kann auch der ganze Deckelspiegel mit den Führungselementen aus Kunststoff geformt und durch Druckformen mit einem den Deckelrand auf weisenden Ringteil aus Metall oder dgl. in der zuvor beschriebenen Weise fest verbunden sein.

Der Deckel lässt sich ohne großen Aufwand für jeden entsprechenden Verwendungszweck leicht und mit hoher Präzision variieren.

## Patentansprüche

1. Deckel für einen Behälter mit einem Randbereich (2) zum - vorzugsweise dichten und bleibenden - Verbinden mit einem aus einem Rumpf und einem Boden bestehenden Behälterkörper, und mit einem im Wesentlichen ebenen, zentralen Bereich als Panel oder Deckelspiegel (3), in dem eine von einem Öffnungsrand (10) begrenzte Öffnung zum Füllen und/oder Entnehmen (11) vorgesehen ist, und an dem ein stiftartiges Führungselement (7, 8) im Bereich zwischen Randbereich (2) und Öffnung (11) angeordnet ist, das vom Panel (3) nach der einen und/oder anderen Seite im Wesentlichen parallel zu einer zum Panel senkrechten Achse (9) aufragt und zum Führen eines dichtenden Verschlusselementes linear entlang der Achse (9) relativ zum Deckelspiegel (3) ausgebildet ist, wobei sich das zumindest eine Führungselement (7,8) von der Deckelfläche (3) ausgehend über eine Länge von mehr als 5 mm erstreckt und einen Querschnitt besitzt, der über die führende Länge des Führungselements gleichbleibend ist.

2. Deckel nach Anspruch 1, wobei das zumindest eine Führungselement (7, 8) sich von der Deckelfläche (3) ausgehend über eine Länge von etwa 5 mm bis 15 mm, erstreckt.

3. Deckel nach einem der Ansprüche 1 oder 2, wobei das oder jedes Führungselement (7, 8) nahe dem Öffnungsrand (10), vorzugsweise in einem Abstand zwischen 0 mm und 5 mm vom Rand, angeordnet ist.

4. Deckel nach einem der voranstehenden Ansprüche, wobei zwei sich von der gleichen Seite des Panels (3) aus parallel erstreckende Führungselemente (7) vorgesehen sind, die etwa diametral zueinander in Bezug auf die Mitte (9) der Öffnung (11) angeordnet sind.

5. Deckel nach einem der Ansprüche 1 bis 4, wobei die Längsachse des Führungselementes (7, 8) gegenüber der Ebene des Deckelspiegels (3) einen Winkel (a) zwischen etwa 75° und 90° aufweist.

6. Deckel nach einem der Ansprüche 1 bis 5, wobei das zumindest eine Führungselement (18a) aus dem Material (18) des Deckels (15) ausgeformt ist.

7. Deckel nach Anspruch 6, wobei der Deckel aus einem biegsamen Material geformt und das oder jedes Führungselement (18a) aus dem Deckelmaterial durch Biegen ausgeformt ist.

8. Deckel nach Anspruch 6, wobei bei einem Deckel aus Metallblech das zumindest eine, bevorzugt zwei, Führungselement(e) (7, 8) durch ein Tiefziehen und/oder Abstrecken des Deckelmetalls ausgebildet ist.

9. Deckel nach einem der Ansprüche 1 bis 5, wobei dieser als Ganzes oder zumindest sein Deckelpanel (3) zusammen mit dem oder jedem Führungselement (7, 8) als Einheit im Wege der Spritzgusstechnik oder dgl. ausgeformt ist.

10. Blechdeckel nach einem der vorhergehenden Ansprüche, wobei die Öffnung kreisförmig ist.

11. Verfahren zum Herstellen eines Deckels, insbesondere nach einem der Ansprüche 1 bis 10, **dadurch gekennzeichnet, dass** bei der Herstellung des Deckels auf einer oder beiden Seiten des Deckelspiegels (40) eine zusammenhängende Kunststoffschicht (43, 43a) mit einem oder mehreren Führungselementen (43b) durch Druckformen, insbesondere Spritzguss, an- oder ausgeformt wird.

12. Verfahren nach Anspruch 11, wobei die Schicht als ein umlaufender Streifen am Rand der Öffnung ein- oder zweiseitig ausgebildet ist.

## Claims

1. Lid for a container with an edge region (2) for joining - preferably in a sealed and permanent manner - onto a container body consisting of a trunk and a base, and with an essentially planar central region as a panel or lid surface (3), in which an opening delimited by an opening edge (10) for filling and/or extracting (11) is provided, and on which a pin-like guiding element (7, 8) is arranged in the region between the edge region (2) and opening (11), which guiding element projects from the panel (3) to one and/or other side substantially parallel to an axis (9) perpendicular to the panel and is designed for guiding a sealing closure element linearly along the axis (9) relative to the lid surface (3), wherein the at least one guiding element (7, 8) extends from the lid surface (3) over a length of more than 5 mm and has a cross section, which is uniform over the guiding length of the guiding element.

2. Lid according to claim 1, wherein the at least one guiding element (7, 8) extends from the lid surface (3) over a length of about 5 mm to 15 mm.

3. Lid according to one of claims 1 or 2, wherein the or each guiding element (7, 8) is arranged close to the opening edge (10), preferably at a distance of between 0 mm and 5 mm from the edge.

4. Lid according to one of the preceding claims, wherein two guiding elements (7) extending in parallel from the same side of the panels (3) are provided, which are arranged diametrically opposite one another in relation to the centre (9) of the opening (11).

5. Lid according to one of claims 1 to 4, wherein the longitudinal axis of the guiding element (7, 8) opposite the plane of the lid surface (3) has an angle (a) of between about 75° and 90°.

6. Lid according to one of claims 1 to 5, wherein the at least one guiding element (18a) is shaped from the material (18) of the lid (15).

7. Lid according to claim 6, wherein the lid is shaped from a bendable material and the or each guiding element (18a) is shaped from the lid material by bending.

8. Lid according to claim 6, wherein in the case of a lid made of sheet metal the at least one, preferably two, guiding element(s) (7, 8) is formed by a deep-drawing and/or ironing of the lid material.

9. Lid according to one of claims 1 to 5, wherein the latter is shaped as a whole or at least its lid panel (3) together with the guiding element (7, 8) or each guiding element as a unit in an injection moulding technique or the like.

10. Sheet metal lid according to one of the preceding claims, wherein the opening is circular.

11. Method for producing a lid, in particular according to one of claims 1 to 10, **characterised in that** on the production of the lid on one or both sides of the lid surface (40) a cohesive plastic layer (43, 43a) with one or more guiding elements (43b) is formed or shaped by pressure forming, in particular injection moulding.

12. Method according to claim 11, wherein the layer is formed as a circumferential strip on the edge of the opening on one or two sides.

## Revendications

1. Couvercle pour récipient comportant une région formant bord (2) destinée à être reliée, avantageusement de façon étanche et permanente, à un corps de récipient constitué d'un tronc et d'un fond, et une région centrale sensiblement plane conformée en panneau ou en table de couvercle (3), dans laquelle il est prévu une ouverture de remplissage et/ou de retrait (11), délimitée par un bord d'ouverture (10), et au niveau de laquelle un élément de guidage (7, 8) de type tige est disposé dans la région située entre la région formant bord (2) et l'ouverture (11), lequel élément de guidage fait saillie du panneau (3) en direction de l'un et/ou de l'autre côté sensiblement parallèlement à un axe (9) perpendiculaire au panneau et est conformé pour guider un élément de fermeture étanche linéairement le long de l'axe (9) par rapport à la table de couvercle (3), l'au moins un élément de guidage (7, 8) s'étendant depuis la surface de couvercle (3) sur une longueur de plus de 5 mm et ayant une section qui est constante sur la longueur de guidage de l'élément de guidage.

2. Couvercle selon la revendication 1, dans lequel l'au moins un élément de guidage (7, 8) s'étend depuis la surface de couvercle (3) sur une longueur d'environ 5 mm à 15 mm.

3. Couvercle selon l'une des revendications 1 ou 2, dans lequel l'élément de guidage ou chaque élément de guidage (7, 8) est disposé près du bord d'ouverture (10), avantageusement à une distance du bord comprise entre 0 mm et 5 mm.

4. Couvercle selon l'une des revendications précédentes, dans lequel deux éléments de guidage (7), qui s'étendent en parallèle depuis le même côté du panneau (3), sont prévus qui sont disposés en étant à peu près diamétralement opposés l'un à l'autre par référence au milieu (9) de l'ouverture (11).

5. Couvercle selon l'une des revendications 1 à 4, dans lequel l'axe longitudinal de l'élément de guidage (7, 8) forme un angle (a) compris entre environ 75° et 90° par rapport au plan de la table de couvercle (3).

6. Couvercle selon l'une des revendications 1 à 5, dans lequel l'au moins un élément de guidage (18a) est formé en venue de matière à partir de la matière (18) du couvercle (15).

7. Couvercle selon la revendication 6, dans lequel le couvercle est formé à partir d'une matière souple et l'élément de guidage ou chaque élément de guidage (18a) est formé en venue de matière à partir de la matière de couvercle par pliage.

8. Couvercle selon la revendication 6, dans lequel dans le cas d'un couvercle en tôle métallique l'au moins un, de préférence deux, élément(s) de guidage (7, 8) est formé par emboutissage profond et/ou étirage du métal de couvercle.

9. Couvercle selon l'une des revendications 1 à 5, dans lequel ce couvercle en entier ou au moins son panneau de couvercle (3) est formé d'une seule pièce en venue de matière conjointement avec l'élément de guidage ou chaque élément de guidage (7, 8) par la technique de moulage par injection ou analogue.

10. Couvercle en tôle selon l'une des revendications précédentes, dans lequel l'ouverture a une forme circulaire.

11. Procédé de fabrication d'un couvercle, notamment selon l'une des revendications 1 à 10, **caractérisé en ce que** lors de la fabrication du couvercle une couche de matière plastique continue (43, 43a) est doté, en venue de matière ou par apport de matière, d'un ou plusieurs éléments de guidage (43b) sur un côté ou les deux côtés de la table de couvercle (40) par formage sous pression, notamment par moulage par injection.

12. Procédé selon la revendication 11, dans lequel la couche est conformée d'un côté ou des deux côtés en bande périphérique au niveau du bord de l'ouverture.
